# EUROPÄISCHE PATENTSCHRIFT

(11) **EP 1 201 106 B1**
(45) Veröffentlichungstag und Bekanntmachung des Hinweises auf die Patenterteilung: **19.02.2003**
(21) Anmeldenummer: 00931065.7
(22) Anmeldetag: 20.04.2000
(51) Int. Cl.: H05B 41/298

(54) **ELEKTRONISCHES VORSCHALTGERÄT**
ELECTRONIC BALLAST
BALLAST ELECTRONIQUE

(30) Priorität: 26.04.1999 DE 19920030
(43) Veröffentlichungstag der Anmeldung: 02.05.2002
(73) Patentinhaber: OMNITRONIX GMBH, 8808 Pfäffikon (CH)
(72) Erfinder: WINKEL, Michael, D-58507 Lüdenscheid (DE); TUSCH, Franz, D-58840 Plettenberg (DE)
(74) Vertreter: Pfenning, Meinig & Partner GbR
(86) Internationale Anmeldenummer: EP0003584
(87) Internationale Veröffentlichungsnummer: WO00065886

(56) Entgegenhaltungen:
- EP-A- 0 471 332
- EP-A- 0 750 447
- DE-A- 3 312 572
- US-A- 5 406 174
- PATENT ABSTRACTS OF JAPAN vol. 016, no. 574 (E-1298), 14. Dezember 1992 (1992-12-14) & JP 04 223098 A (MATSUSHITA ELECTRIC WORKS LTD), 12. August 1992 (1992-08-12)
- PATENT ABSTRACTS OF JAPAN vol. 015, no. 106 (E-1044), 13. März 1991 (1991-03-13) & JP 02 312189 A (MATSUSHITA ELECTRIC WORKS LTD), 27. Dezember 1990 (1990-12-27)

## Beschreibung

Die Erfindung betrifft ein elektronisches Vorschaltgerät nach dem Oberbegriff des Hauptanspruchs.

Elektronische Vorschaltgeräte zum Betreiben von Niederdruckentladungslampen weisen üblicherweise eine Vorheizung der Elektroden auf, wobei eine stromgesteuerte Vorheizung und eine spannungsgesteuerte Vorheizung bekannt sind. Bei der stromgesteuerten Vorheizung werden die Heizwendeln der Entladungslampe in Reihe mit dem Lampenparallelkondensator betrieben. Aufgrund einer Frequenzverschiebung ist eine Vorheizung möglich, wobei die Vorheizfrequenz höher als die Betriebsfrequenz ist und wobei mit steigender Frequenz der Strom fällt. Die Höhe der Vorheizung, d.h. des Vorheizstroms wird durch die Größe des Kondensators, die Vorheizfrequenz und die maximale Vorheizspannung am Leuchtmittel bestimmt. Je nach Leuchtmitteltyp kann es hierbei jedoch zu großen Betriebsverlusten und einer sehr geringen Startspannung kommen.

Darüber hinaus muß für jeden Leuchtmitteltyp ein ihm zugeordneten Kondensator verwendet werden, so daß das Vorschaltgerät immer auf den verwendeten Lampentyp angepaßt sein muß.

Bei der spannungsgesteuerten Vorheizung wird beispielsweise durch extra Heiztransformatoren oder Heizwicklungen auf der Ausgangsdrossel eine Spannung an die Heizwendeln angelegt. Auch hier ist eine Vorheizung durch Frequenzverschiebung möglich. Ein Vorteil dieser Schaltung besteht darin, daß der Lampenparallelkondensator relativ frei gewählt werden kann, ein entscheidender Nachteil ist jedoch, daß im ersten Moment bei kalten Heizwendeln ein relativ großer Heizstrom fließt und somit weitere Maßnahmen zur besseren Heizstromeinstellung nötig sind. Ein EVG mit einer solchen Vorheizung ist aus der EP 0 535 911 A1 und der EP 0 769 889 A1 bekannt, wobei der Heizstrom durch eine kapazitive Last bzw. einer kapazitiven und ohmschen Last begrenzt wird.

Aus der JP 02-312189 ist ein Vorschaltgerät für Entladungslampen bekannt, das eine spannungsgesteuerte Vorheizung mit einem Heiztransformator aufweist. Dabei sind die Heizwendeln über Schalter mit jeweils einer Sekundärwicklung des Heiztransformators verbunden.

Der Erfindung liegt daher die Aufgabe zugrunde, eine elektronisches Vorschaltgerät mit Vorheizung zu schaffen, bei dem die Betriebsverluste aufgrund der Vorheizung gering gehalten werden und bei dem ein überhöhter Einschaltstrom vermieden wird.

Diese Aufgabe wird erfindungsgemäß durch die kennzeichnenden Merkmale des Hauptanspruchs gelöst. Aufgrund der Verwendung eines Transformators, der beim Einschalten schnell in die Sättigung geht und bei dem die Primärwicklung in Reihe zu dem Lampenparallelkondensator geschaltet ist und bei dem jeweils eine Sekundärwicklung parallel zu der jeweiligen Heizwendel liegt, werden praktisch beide vorbekannten Vorheizmethoden miteinander verknüpft. Im ersten Einschaitmoment überwiegt die stromgesteuerte Vorheizung, um binnen kürzester Zeit in ein spannungsgesteuerte Vorheizung überzugehen. Dadurch entfällt ein erster stark überhöhter Einschaltstrom, so daß auch empfindliche Heizwendeln ohne größeren zusätzlichen Aufwand angesteuert werden können. Darüber hinaus kann ein sogenanntes Universal EVG zur Verfügung gestellt werden, da der Lampenparallelkondensator relativ frei gewählt werden kann und somit nur ein Kondensator für alle bzw. mehrere Leuchtmitteltypen verwendet werden kann.

Da nur ein Kondensator notwendig ist, der sowohl die Funktion der Lieferung der Zündspannung als auch die Funktion der Lieferung der Vorheizenergie mit Begrenzung durch den Ringkerntransformator übernimmt, können Bauteile gespart werden, d.h. der Bauteileaufwand gegenüber dem Stand der Technik ist weitaus geringer.

Ein Ausführungsbeispiel der Erfindung ist in der Zeichnung dargestellt und wird in der nachfolgenden Beschreibung näher erläutert. Die einzige Figur zeigt die schaltungsgemäße Ausgestaltung eines von einem Wechselrichter versorgten Lastkreises.

Die in der Figur dargestellte Schaltung für elektronische Vorschaltgeräte weist als Ausgangskreis des Vorschaltgerätes eine Standard-Halbbrückenschaltung auf, die durch die elektronischen Schalter T1 und T2 sowie durch die zwei Halbbrückenkondensatoren C_{H1} und C_{H2} dargestellt ist. Die Halbbrückenschaltung liegt an der Versorgungsspannung +U_{b}. An den Verbindungspunkt zwischen den zwei elektronischen Schaltern T1, T2 ist eine Drossel L1 geschaltet, die mit dem einen Anschluß der einen Heizwendel 2 der Entladungslampe 1 verbunden ist. Die andere Heizwendel 3 ist mit einem Anschluß mit dem Verbindungspunkt der zwei Halbbrückenkondensatoren C_{H1}, C_{H2} verbunden. Normalerweise kann jedoch auch der eine oder der andere Kondensator der Halbbrücke entfallen.

Der üblicherweise parallel zur Lampe 1 liegende Kondensator ist mit C₁ bezeichnet, wobei entsprechen der Erfindung der Kondensator mit der Primärwicklung 4 eines Transformators 7 verbunden ist, derart, daß zur Entladungslampe 1 parallel die Reihenschaltung bestehend aus Kondensator C1 und Primärwicklung 4 liegt. Der Kondensator C1 ist dabei so bemessen, daß er bei der Vorheizfrequenz nicht die Zündspannung erreicht, die aber dazu durch die Frequenzverschiebung geliefert wird. Der Transformator 7 weist neben der Primärwicklung 4 zwei Sekundärwicklungen 5, 6 auf, wobei alle Wicklungen auf einem Ringkern angeordnet sind, so daß der Transformator 7 als Ringkerntransformator ausgebildet ist. In Reihe mit der jeweiligen Sekundärwicklung 5, 6 liegt ein Koppelkondensator Cₖ₁ und Cₖ₂, wobei Koppelkondensator und Sekundärwicklung jeweils parallel zur jeweiligen Heizwendel 2,3 angeordnet sind. Die Koppelkondensatoren dienen zur Gleichstromentkopplung. Der Ringkerntransformator 7 zeichnet sich dadurch aus, daß er bei einem über einer Grenze liegenden Stromstoß sofort in die Sättigung geht, da kein Luftspalt vorhanden ist.

In nicht dargestellten Ausführungsbeispielen kann der Lampenparallelkreis, d.h. Kondensator mit Heiztransformator direkt gegen +U_{b} oder Masse (GN)) gelegt werden. Eine Anbindung an die kapazitive Halbbrücke ist nicht unbedingt erforderlich.

Im Moment des Einschaltens wird nach kürzester Zeit (ein paar Mikrosekunden) eine hochfrequente Wechselspannung erzeugt, und bei höherer Vorheizfrequenz fließt ein Strom durch den Ausgangsschwingkreis bestehend aus Drossel L1 und Kondensator C1. Der Spannungsabfall am Kondensator bestimmt die Vorheizspannung. Der in der Primärwicklung 4 fließende Strom induziert über den Ringkern in den Sekundärwicklungen die Vorheizströme für die Heizwendeln 2, 3, die über die Sättigungserscheinung im Ringkern begrenzt werden, da der Ringkern beim Hochlaufen des Vorschaltgerätes, bei dem ein hoher Strom fließt, sofort in die Sättigung gegangen ist. Beim Übergang zur Normalfrequenz wird die Spannung über den Kondensator C1 durch beginnende Resonanzerscheinungen immer größer. Auch der Strom wird immer größer, jedoch begrenzt der Ringkern auch hier die Heizströme. Sobald die Zündspannung des Leuchtmittels bzw. der Entladungslampe 1 erreicht ist, zündet die Lampe und die Spannung bricht auf die Betriebsspannung der Lampe zusammen. Bei der Betriebsfrequenz ist der Blindstrom durch den Kondensator C₁ viel kleiner, wodurch auch der Heizstrom kleiner wird und die Verluste in den Heizwendeln 2, 3 verringern sich.

Durch die Schaltung ist eine aus einer stromgesteuerten Vorheizung und einer spannungsgesteuerten Vorheizung kombinierte Vorheizung gegeben, wobei im ersten Einschaltmoment die stromgesteuerte Vorheizung überwiegt, die binnen kürzester Zeit in eine spannungsgesteuerte Vorheizung übergeht.

## Patentansprüche

1. Elektronisches Vorschaltgerät zum Betreiben von Niederdruckentladungslampen mit einem Wechselrichter, der mindestens einen Lastkreis versorgt, wobei der Lastkreis eine Entladungslampe (1), eine zu dieser in Reihe geschaltete Drossel (L1) sowie einen parallel zur Entladungslampe liegenden, die Zündspannung für die Entladungslampe liefernden Kondensator (C₁) aufweist und wobei die Entladungslampe Elektroden (1, 2) besitzt, die über einen Heiztransformator (7) beheizbar sind,
**dadurch gekennzeichnet,**
**dass** die Primärwicklung (4) des Transformators (7) in Reihe mit dem Kondensator (C₁) und diese Reihenschaltung parallel zur Entladungslampe (1) liegt, und parallel zu den Elektroden jeweils eine Sekundärwicklung (5, 6) geschaltet sind, wobei der Transformator (7) derart ausgebildet ist, dass er beim Einschalten schnell in die Sättigung geht.

2. Elektronisches Vorschaltgerät nach Anspruch 1, **dadurch gekennzeichnet, dass** die Sekundärwicklungen (5, 6) jeweils in Reihe mit einem Koppelkondensator (Cₖ₁, Cₖ₂) liegen.

3. Elektronisches Vorschaltgerät nach Anspruch 1 oder Anspruch 2, **dadurch gekennzeichnet, dass** der Transformator (7) als Ringkerntransformator ausgebildet ist.

## Claims

1. Electronic ballast for operating low-pressure discharge lamps with an alternator which supplies at least one load circuit, and the load circuit comprises a discharge lamp (1), a thereto series connected throttle (L1) as well as a capacitor (C₁) lying parallel to the discharge lamp and delivering the ignition voltage for the discharge lamp, and the discharge lamp comprises electrodes (3, 2) which are heated via a heating transformer (7), **characterised in that** the primary winding (4) of the transformer (7) lies in series with the capacitor (C₁), and this series circuit lies parallel to the discharge lamp (1), and parallel to the electrodes is connected a respective secondary winding (5, 6), and the transformer (7) is designed in such a manner that it rapidly moves into saturation when switched on.

2. Electronic ballast according to Claim 1, **characterised in that** the secondary windings (5, 6) lies respectively in series with a coupling capacitor (Cₖ₁, Cₖ₂).

3. Electronic ballast according to Claim 1 or Claim 2, **characterised in that** the transformer (7) is designed as a ring core transformer.

## Revendications

1. Ballast électronique destiné à faire fonctionner des lampes à décharge basse pression, comprenant un onduleur, qui alimente au moins un circuit de charge, le circuit de charge étant muni d'une lampe à décharge (1), d'une bobine (L1) montée en série avec celle-ci, ainsi que d'un condensateur (C₁) monté en parallèle à la lampe à décharge et fournissant la tension d'amorçage pour la lampe à décharge, la lampe à décharge étant dotée de deux électrodes (3, 2), qui peuvent être chauffées par l'intermédiaire d'un transformateur de chauffage (7), **caractérisé en ce que** l'enroulement primaire (4) du transformateur (7) est monté en série avec le condensateur (C₁) et ce montage en série est monté en parallèle à la lampe à décharge (1), et respectivement un enroulement secondaire (5, 6) est monté en parallèle à chacune des électrodes, le transformateur (7) étant conçu de telle sorte qu'il atteint rapidement la saturation au moment de la mise sous tension.

2. Ballast électronique selon la revendication 1, **caractérisé en ce que** les enroulements secondaires (5, 6) sont montés chacun en série avec un condensateur de couplage (Cₖ₁, Cₖ₂).

3. Ballast électronique selon la revendication 1 ou 2, **caractérisé en ce que** le transformateur (7) est conçu sous forme de transformateur toroïdal.
